# DEMANDE DE BREVET EUROPEEN

(11) **EP 1 182 522 A1**
(43) Date de publication de la demande: **27.02.2002**
(21) Numéro de dépôt: 00117992.8
(22) Date de dépôt: 22.08.2000
(51) Int. Cl.: G04B 37/11, F16B 1/00

(54) **Dispositif d'assemblage**

(71) Demandeur: Conseils et Manufactures VLG SA, 2008 Neuchâtel (CH)
(72) Inventeur: Thalheim, Jean-François, 2523 Lignieres (CH)
(74) Mandataire: Micheli & Cie

(57) **Abrégé**

Le dispositif d'assemblage de deux pièces mécaniques dont une première (3) comporte une jupe (14) qui en position assemblée s'étend dans une cavité que comporte la seconde pièce (1) au moyen d'un segment élastique (5), se distingue en ce que le segment élastique (5) est réalisé dans un matériau à mémoire de forme. Ce segment (5) peut en fonction de sa température présenter deux formes différentes. Ce segment élastique (5) comporte une partie périphérique extérieure circulaire engagée dans une rainure circulaire (4) que comporte la seconde pièce (1), cette rainure circulaire (4) étant située dans un plan perpendiculaire à l'axe de la cavité de cette seconde pièce (1); Ce segment élastique (5) comporte à sa périphérie intérieure des bossages (7) qui dans un premier état du segment (5) sont situés dans le plan de la partie périphérique externe du segment (5) et dans un second état du segment (5) se projette hors de ce plan. La jupe (14) de la première pièce comporte d'une part une face oblique (15) et d'autre part des évidements (16), ces évidements (16) coopérant avec les bossages (7) du segment (5) lors de l'assemblage des deux pièces (2,1).

## Description

La présente invention concerne un dispositif d'assemblage entre deux pièces devant être accouplées et désaccouplées sans outils particuliers.

Plus particulièrement ce dispositif d'assemblage est prévu pour assembler deux pièces dont l'une comporte une jupe s'étendant en position assemblée à l'intérieur d'une cavité de l'autre pièce.

La présente invention se rapporte plus particulièrement à un boîtier de montre étanche ou non dans lequel l'assemblage de la carrure et du fond est obtenu par un segment élastique.

On connaît de telles boîtes de montres étanches du document CH 362 985 qui décrit l'assemblage du fond avec la carrure de la boîte à l'aide d'un segment radialement expansible comportant des bossages radiaux destinés à coopérer avec des parties du fond. Ce segment est porté par le fond et destinés à s'engager partiellement dans une gorge oblique de la carrure. Pour fermer la boîte il faut positionner le fond angulairement par rapport à la carrure, emboîter ces deux éléments puis leur faire subir une rotation relative. Ce faisant les bossages radiaux du segment élastique sont déplacés radialement par lesdites parties du fond provoquant l'expansion du segment qui s'étend dans la gorge oblique de la carrure et provoque le serrage axial du fond contre la carrure.

Ce boîtier de montre étanche connu présente des inconvénients majeurs. Premièrement le fait de devoir ajuster la position angulaire du fond par rapport à la carrure avant de pouvoir les emboîter. En deuxième lieu le fait de devoir procéder sur la carrure à des usinages compliqués, notamment la gorge oblique. Enfin le fait que le segment est tendu en position de fermeture étanche de la boite ce qui provoque une fatigue accélérée de ce segment.

Le but de la présente invention est la réalisation d'un boîtier de montre dans lequel l'assemblage du fond sur la carrure se forme par un segment élastique mais qui obvie aux inconvénients précités, c'est-à-dire ou la mise en place du fond dans la carrure puisse se faire dans n'importe quelle position angulaire relative de ces deux pièces, où les usinages soient simples à réaliser et ou le segment élastique est en position de repos, non tendue, lorsque le boîtier est en position fermée.

La présente invention a pour objet un dispositif d'assemblage notamment pour un boîtier de montre, comprenant une carrure et un fond assemblés par un segment élastique qui se distingue par les caractéristiques énoncées à la revendication 1 et aux revendications dépendantes.

Le dessin annexé illustre schématiquement et à titre d'exemple une forme d'exécution d'un boîtier de montre étanche selon l'invention.
La figure 1 est une vue en perspective du fond du boîtier.
La figure 2 est une vue en perspective du segment élastique.
La figure 3 illustre en coupe le boîtier lorsque le fond est introduit dans la carrure mais avant que le boîtier ne soit fermé de façon étanche.
La figure 4 est un détail à plus grande échelle de la figure 3.
La figure 5 est une coupe suivant la ligne A-A de la figure 3.
La figure 6 est une vue en coupe du boîtier en position fermée étanche.
La figure 7 est un détail à plus grande échelle de la figure 6.
Le boîtier de montre est formé d'une carrure-lunette 1 sur laquelle sont fixés d'un côté une glace 2 et de l'autre un fond 3. La glace 2 est fixée sur la carrure-lunette de façon usuelle tandis que l'assemblage du fond 3 sur cette carrure-lunette est particulier.

Cet assemblage du fond 3 sur la carrure -lunette est réalisé comme on le verra en détail dans ce qui suit à l'aide d'un segment élastique en un matériau à mémoire de forme.

La carrure-lunette 1 est munie d'une gorge circulaire 4 débouchant dans le logement interne de celle-ci destiné à recevoir une partie du fond 3. Cette gorge circulaire 4 est disposée dans un plan perpendiculaire à l'axe de symétrie de la carrure-lunette et est de ce fait facilement usinable. Cette gorge circulaire 4 est destinée à recevoir la partie périphérique d'un segment élastique 5 en un matériau à mémoire de forme.

Ce segment élastique 5 présente une périphérie extérieure située sur un cercle d'un diamètre inférieur à celui du fond de la gorge 4 de la carrure mais supérieure au diamètre de l'évidement 6 dans lequel débouche cette gorge 4. Ainsi en position de repos du segment élastique 5 celui-ci est partiellement logé dans cette gorge circulaire 4. Ce segment est ouvert de manière qu'il puisse s'expanser élastiquement radialement sous l'action d'une force de poussée radiale.

La circonférence intérieure de ce segment 5 comporte des bossages 7 présentant la forme générale de pans inclinés et formant une succession de dents ou de crans 8. Lorsque le segment élastique 5 est en position dans la gorge circulaire de la carrure-lunette 1 les bossages 7 du segment 5 dépassent dans le logement 6 de la carrure-lunette 1 et donc hors de la gorge 4 de celle-ci.

Ce segment élastique 5 présente la particularité d'être situé dans un plan à basse température, de l'ordre de -20 à -50°C, les bossages 7 étant dans le prolongement de la partie périphérique du segment. Par contre à température ambiante, de 0° à 20°C et plus, les bossages 7 se replient vers le haut le long de lignes 9 sous l'action de la mémoire de forme du matériau formant le segment 5 et ces bossages sont alors situés hors du plan défini par la partie périphérique du segment 5.

La face inférieure de la carrure-lunette 1 présente une creusure circulaire 10 à fond plat dans laquelle vient se loger la partie périphérique 13 du fond 3. Dans cette exécution cette partie périphérique du fond 3 comporte une face plane munie d'une gorge annulaire 11 recevant un joint O-ring 12 qui en position fermée du boîtier est écrasé contre la face inférieure de la carrure-lunette 1.

Le fond 3 comporte encore une jupe 14 cylindrique s'étendant en position de fermeture du boîtier dans la carrure-lunette 1 et se terminant par une face annulaire inclinée 15. Cette jupe 14 est munie de fraisures 16, dont le nombre est égal au nombre de bossages 7 du segment élastique 5, destinées à recevoir ces bossages 7 pour maintenir le fond 3 en position de fermeture du boîtier.

Pour fermer le boîtier on réfrigère la carrure-lunette 1 et le segment élastique 2 pour que les bossages 7 se positionnent dans le plan de la partie périphérique du segment 5.

La jupe 14 du fond 3 est alors engagée dans le logement 6 de la carrure-lunette et la face annulaire inclinée 15 vient au contact des bossages 7. Une poussée exercée sur le fond 3 provoque alors l'écartement du segment 5 qui peut s'expendre dans la gorge circulaire 4 de la carrure-lunette, la face inclinée 14 dépassant alors les bossages 7 qui se positionnent dans les fraisages 16 de la jupe 14 sous l'action élastique du segment 5.

On effectue alors une légère rotation du fond 3 par rapport à la carrure 1 de manière à ce que les crans 8 des bossages viennent en appui sur les colonnes 17 séparant les fraisages 16 du fond. Enfin on réchauffe le boîtier à une température supérieure à 0°C provoquant, par la mémoire de forme du segment 5, le déplacement des bossages 7 hors du plan de la partie périphérique du segment 5. Ces bossages viennent ainsi s'appliquer contre la face supérieure 18 des fraisages 16 de la jupe 14 du fond 3 et appliquent ainsi le fond 3 en position de fermeture, comprimant le joint 12, contre la carrure 1. Ce déplacement hors du plan transversal des bossages 7 provoque ainsi le passage du fond 3 de sa position illustrée à la figure 3 à celle illustrée à la figure 6.

La force d'application ou de serrage du fond 3 sur la carrure-lunette 1 dépend uniquement des caractéristiques de construction telles que les dimensions du fond 3, de la carrure-lunette 1 et du segment 5 ainsi que des caractéristiques élastiques des bossages 7 de ce segment 5. Cette force de serrage peut ainsi être définie une fois pour toutes et ne dépend pas d'opérations manuelles telles que serrage de vis etc.

Pour ouvrir le boîtier il suffit de le refroidir à une température inférieure à -20°C ce qui provoque le retour des bossages 7 dans le plan de la partie périphérique du segment 5. On tourne alors le fond 3 par rapport à la carrure-lunette 1 de telle sorte que les colonnes 17 de la jupe 14 du fond agissent sur les plans inclinés des bossages 7 ce qui provoque l'écartement élastique du segment 5 jusqu'à ce que les bossages 7 soient entièrement dégagés des fraisures 16 ce qui permet alors le retrait axial du fond 3 hors de la carrure-lunette 1.

Dans des variantes il est naturellement possible de supprimer le joint 12 si le boîtier ne doit pas être étanche. On peut également prévoir un ergot sur le segment 5, notamment à l'une de ses extrémités, destinés à coopérer avec une creusure dans la carrure-lunette 1 pour éviter un déplacement angulaire de ce segment par rapport à la carrure-lunette.

L'assemblage du fond sur la carrure-lunette décrit ci-devant présente des avantages certains par rapport aux systèmes antérieurs.

Les usinages sont simples et faciles à réaliser, notamment la gorge circulaire 4 de la carrure-lunette 1 qui est perpendiculaire à l'axe de symétrie de cette carrure-lunette.

La force de serrage du fond contre la carrure-lunette est complètement déterminée par les caractéristiques des pièces de l'assemblage et ne dépend pas d'une force de serrage de vis ou autre dispositif de fixation.

D'utiliser des pièces de liaisons, ici le segment 5, en position de repos garanti leur fonction dans le temps. Si on met un élément en tension, il aura forcément des effets de fatigue. Cette fatigue n'est pas acceptable dans un élément tel que le fond. De plus, lorsqu'on met une pièce en tension pour un blocage, il faut que les frottements entre les deux pièces en contact soient supérieurs à la force donnée par le segment mis en tension. Si cette condition n'est pas respectée, le fond aura toujours tendance à s'ouvrir.

De devoir écarter le segment pour ouvrir le fond donne une sécurité supplémentaire contre le risque d'ouverture spontanée de la boîte.

De monter le segment directement dans la carrure donne une robustesse accrue de l'assemblage. Le segment étant une pièce non épaisse, il est préférable de le monter dans la pièce la plus rigide de l'assemblage.

Le fond et la carrure-lunette ne doivent pas être préalablement placé dans une position angulaire déterminée avant la fermeture ou l'ouverture du boîtier.

Bien entendu ce dispositif d'assemblage peut être utilisé ailleurs que dans une boîte de montre. Il permet notamment d'assembler deux pièces dont l'une comporte une jupe qui en position assemblée se situe à l'intérieur d'une cavité que l'autre pièce comporte.

## Revendications

1. Dispositif d'assemblage de deux pièces mécaniques dont une première comporte une jupe qui en position assemblée s'étend dans une cavité que comporte la seconde pièce au moyen d'un segment élastique, **caractérisé par le fait que** le segment élastique est réalisé dans un matériau à mémoire de forme, ce segment pouvant en fonction de sa température présenter deux formes différentes; **par le fait que** ce segment élastique comporte une partie périphérique extérieure circulaire engagée dans une rainure circulaire que comporte la seconde pièce, cette rainure circulaire étant située dans un plan perpendiculaire à l'axe de la cavité de cette seconde pièce; **par le fait que** ce segment élastique comporte à sa périphérie intérieure des bossages qui dans un premier état du segment sont situés dans le plan de la partie périphérique externe du segment et dans un second état du segment se projetant hors de ce plan; et **par le fait que** la jupe de la première pièce comporte d'une part une face oblique et d'autre part des évidements, ces évidements coopérant avec les bossages du segment lors de l'assemblage des deux pièces.

2. Dispositif selon la revendication 1, **caractérisé par le fait qu'**en position assemblée des deux pièces les bossages du segment élastique sont dans leur second état et prennent appui sur une face des évidements de la première pièce appliquant ainsi une face d'appui de cette première pièce contre une face d'appui de la seconde pièce avec une force déterminée.

3. Dispositif selon la revendication 2, **caractérisé par le fait qu'**un joint est disposé dans une gorge circulaire pratiquée dans l'une au moins desdites face d'appui.

4. Dispositif selon l'une des revendications précédentes, **caractérisé par le fait que** le diamètre externe du segment élastique au repos est inférieur au diamètre du fond de la gorge circulaire pratiquée dans la seconde pièce.

5. Dispositif selon l'une des revendications précédentes, **caractérisé par le fait que** le segment élastique est dans son premier état, entièrement plan, lorsque sa température est inférieure à -10°C, de préférence -20°C et qu'il est dans son second état, les bossages déplacés hors du plan du segment par une température supérieure à 0°C.

6. Dispositif selon l'une des revendications précédentes, **caractérisé par le fait qu'**en position assemblée le segment élastique est à l'état de repos non tendu.

7. Dispositif selon l'une des revendications précédentes, **caractérisé par le fait que** la première pièce est un fond de boîte de montre et que la seconde pièce est une carrure ou une carrure-lunette d'une boîte de montre.
